# EUROPÄISCHE PATENTSCHRIFT

(11) **EP 0 077 952 B1**
(45) Veröffentlichungstag und Bekanntmachung des Hinweises auf die Patenterteilung: **03.09.1986**
(21) Anmeldenummer: 82109318.4
(22) Anmeldetag: 08.10.1982
(51) Int. Cl.: E04C 5/18

(54) **Verfahren zum kraftschlüssigen Verbinden von Bewehrungsstäben im Stahlbetonbau**
Method for the frictional connection of reinforcement steels concrete construction
Procédé d'assemblage par adhérence d'aciers à béton dans la construction en béton armé

(30) Priorität: 22.10.1981 DE 3141928
(43) Veröffentlichungstag der Anmeldung: 04.05.1983
(73) Patentinhaber: Wayss & Freytag Aktiengesellschaft, D-60486 Frankfurt (DE)
(72) Erfinder: Knodel, Rolf, Dipl.-Ing., D-6233 Kelkheim (Taunus) (DE)

## Beschreibung

Die Erfindung betrifft ein Verfahren zum kraftschlüssigen Verbinden von ;;wehrungsstäben im Stahlbetonbau mittels einer Schraubmuffe wobei die anzuschließenden Stabenden geschält und mit einem aufgerollten Gewinde, das im Auslaufbereich einen gegen das Gewindeende im Durchmesser zunehmenden konischen Gewindekern aufweist, versehen sind, auf das wobei die Muffe mit Gewalt so auf den Stab geschraubt wird, daß eine plastische Verformumg im auslaufenden Gewindebereich eimtritt.

Bei solche Schraubmuffenverbindungen vom Bewehrungsstäben im Stahlbetonbau ist es bekannt (DE-A-1 784 382), die bei der Gewindeherstellung verwendeten Rollen mit einem Anlauf zu versehen und die Muffe mit konstant ausgebildetem Gewinde mit Gewalt auf das auslaufende Gewinde der Stäbe zu drehen, um damit eine Steigerung der Tragfähigkeit der Muffenverbindung zu erzielen. Bei den sonst üblichen Schraubverbindungen von Stäben mit nicht auslaufendem Gewinde (DE-A-1 659 264) darf die Tragfähigkeit nur mit dem Kernquerschnitt des Stabgewindes errechnet werden. Da der Kernquerschnitt naturgemäß wesentlich kleiner als der Querschnitt des vollen Stabes ist, bedeutet dies, daß im Normalfall der gemuffte Stabquerschnitt micht wirtschaftlich ausgemutzt werden kann. Beim eingangs beschriebenen Verfahren weist dagegem die Stabverbindung annähernd die gleiche Tragkraft auf wie der ungestoßende Stab. Während bei Belastung bis zum Bruch der Stahl außerhalb des gemufften Bereichs fließt, sich dabei längt und im gleichen Maße zusammenzieht, so daß der Stabquerschnitt immer kleiner wird, besteht im Gewindebereich ein Verbund zwischen Stab und Muffe, der das Fließen des Stabes unter der Muffe verhindert. Im Gewindebereich gibt es daher so lange keine Querschnittsverkleinerung des Stabes, wie der Verbund zwischen Muffe und Stab intakt bleibt. Versagt der Verbund im ersten Gewindegang der Muffe, setzt sich der Fließvorgang in den Gewindebereich hinein fort, weitere Gewindegänge geraten infolge der Querkontraktion des Stabes außer Eingriff und die Verbindung geht reißverschlußartig zu Bruch.

Die verschiedenen für Bewehrungsstäbe verwendetem Stahlsorten haben unterschiedliche Fließeigenschaften. Will man Stahlsortem mit ungünstigem Fließverhalten für eine Muffung verwenden, muß dafür gesorgt werden, daß der erste Gewindegang der Muffe möglichst lange im Eingriff bleibt und der Fließvorgang am auslaufenden Gewinde des Stabes möglichst spät beginnt.

Bei dem bekannten Verfahren werden die Stäbe vor dem Aufrollen des Gewindes an ihren Enden mit konstantem Durchmesser geschält. Im Bereich des auslaufenden Gewindes werden deshalb die Gewindespitzen beim Rollvorgang nicht voll ausgebildet. Damit sind jedoch die ersten Gewindegänge, denen eine überragende Bedeutung zukommt, nur unvollständig im Eingriff.

Die Erfindung macht es sich zur Aufgabe, den Gewindeauslauf der Stabendgewinde so auszubilden, daß auch die kritischen ersten Gewindegänge unmittelbar am Beginn des aufgerollten Gewindes voll mit der Muffe zum Eingriff gelangen, um so auch Stahl mit ungünstigem Fließverhalten ohne Minderung der Tragfähigkeit verbinden zu können.

Die Aufgabe wird durch das in Anspruch 1 beschriebene Verfahren gelöst. Durch die konische Schälung im Gewindeauslauf bleibt in diesem Bereich mehr Material stehen, so daß beim nachfolgenden Rollvorgang auch die Gewindespitzen voll ausgebildet werden. Der konisch aufgeweitete Durchmesser des aufgerollten Gewindes in Stabendbereich bringt eine zusätzliche Verbesserung der Tragfähigkeit, wenn im nachfolgenden Arbeitsgang die Muffe unter Verformung in den Gewindegängen des Auslaufbereichs aufgedreht wird.

In weiterer Ausgestaltung der Erfindung wird ein Rollenwerkzeug zur Herstellung des erfindungsgemäßen Stabendgewindes vorgeschlagen. Das Maß der Konizität des Außendurchmessers des Stabendgewindes wird durch die Dehnfähigkeit der Muffe begrenzt. Im Regelfall wird die Muffe ein konstantes Gewinde haben.

Die Tragfähigkeit der Muffenverbindung kann noch weiter verbessert werden, wenn die Konizität der Gewindeendes weiter vergrößert und das Muffengewinde an den Enden ebenfalls konisch ausgebildet wird. Der Gewinn an Tragfähigkeit muß bei dieser Lösung jedoch mit einer aufwendigeren Herstellung der Muffengewinde erkauft werden.

Zweckmäßig darf bei allen Muffenausführungen das Muffengewinde nur eine um so viel geringere Konizität besitzen, als es die Dehnfähigkeit der Muffe zuläßt, ohne aufzureißen.

Die Erfindung eröffnet vielfache Variationsmöglichkeiten, die Schraubmuffenverbindung nach wirtschaftlichen Gesichtspunkten den Eigenschaften der zur Verfügung stehenden Stahlsorten anzupassen.

Die Erfindung wird durch 5 Figuren und einen Weg zur Ausführung erläutert.

Es zeigen:
Fig. 1 ein Gewinderollwerkzeug 1 für ein Gewinde mit konstantem Durchmesser 2 und auslaufendem Gewindebereich 3,
Fig. 2 ein mit konstantem Durchmesser 4 geschältes Stabende 5, auf das mit einem Werkzeug 1 nach Fig. 1 ein Gewinde 6, 7 aufgerollt ist. Die Spitzen 8 der aufgerollten Gewindegänge im Auslaufbereich 7 sind nicht voll ausgebildet.
Fig. 3 ein mit konischer Aufweitung im Bereich 9 des auslaufenden Gewindes geschältes Stabende 10, auf das mit einem Werkzeug 1 nach Fig. 1 ein Gewinde 11, 12 aufgerollt ist. Die konische Aufweitung 9 ist so bestimmt, daß die Gewindespitzen im Bereich 12 voll ausgebildet sind.
Fig. 4 ein Gewinderollwerkzeug 13 mit nach Anspruch 2 auch konisch verjüngtem Rillenaußendurchmesser 14 im Auslaufbereich 15.
Fig. 5 ein mit konischer Aufweitung im Bereich 16 des auslaufenden Gewindes geschältes Stabende 17, auf das mit einem Werkzeug 13 nach Fig. 4 ein Gewinde 18, 19 aufgerollt ist. Dem verjüngten Rillenaußendurchmesser 14 des Werkzeugs 13 entspricht ein Stabgewinde mit konisch wachsendem Außendurchmesser im Auslaufbereich 16.

## Patentansprüche

1. Verfahren zum kraftschlüssigen Verbinden von Bewehrungsstäben im Stahlbetonbau mittels einer Schraubmuffe wobei die anzuschließenden Stabenden geschält und mit einem aufgerollten Gewinde, das im Auslaufbereich einen gegen das Gewindeende im Durchmesser zunehmenden konischen Gewindekern aufweist, versehen sind, auf das die Muffe mit Gewalt so aufgeschraubt wird, daß eine plastische Verformung im auslaufenden Gewindebereich eintritt, dadurch gekennzeichnet, daß im Bereich des Gewindeauslaufs bei dem vor dem Aufrollen des Gewindes notwendigen Schälvorgang der Schäldurchmesser konisch zunimmt und ein Gewinde mit gegen das Gewindeende konisch wachsendem Außendurchmesser aufgerollt wird, wobei die Konizität des Stabendgewindes auf ein solches Maß begrenzt ist, daß die mit konstantem Gewindeinnendurchmesser oder einem Gewinde geringerer Konizität im Auslaufbereich als der des Stabes ausgebildete Muffe beim Aufdrehen nicht aufreißt.

2. Gewinderollwerkzeug zur Durchführung des Verfahrens nach Anspruch 1, dadurch gekennzeichnet, daß der Rollenaußendurchmesser (14) sich im Bereich des Gewindeauslaufs (15) konisch verjüngt, so daß damit auf dem Stab (17) ein Gewinde (18, 19) mit wachsendem Außdurchmesser aufrollbar ist.

## Claims

1. Method for the frictional connection of reinforcing bars in reinforced concrete construction by means of a screwed sleeve in which the ends of the bars which are to be joined are shaved and provided with a rolled thread which, in the washout region, has a minor cylinder whose diameter increases in a taper towards the end of the thread, onto which thread the sleeve is forcibly screwed so that plastic deformation takes place in the washout region of the thread, wherein, in the shaving operation which is required before the thread is rolled on, the shaved diameter increases in a taper in the region of the thread washout and a thread is rolled on whose outside diameter increases in a taper towards the end of the thread, the taper of the thread at the end of the bar being limited to a size such that the sleeve, whose thread is of constant inside diameter or has a shallower taper in the washout region than that on the bar, does not split open when screwed on.

2. Thread rolling tool to carry out the method claimed in claim 1, wherein the major cylinder (14) of the tool tapers down in the region of the thread washout (15), so that the tool can be used to roll a thread (18, 19) whose major cylinder increases in diameter onto the bar (17).

## Revendications

1. Procédé de jonction à effet de force de fers à béton dans la construction en béton armé au moyen d'un manchon filete, en vue de quoi les extrémités des barres à assembler sont prévues écroûtées et pourvues d'un filetage roulé qui présente dans la région de fin du filetage un noyau à fond de filet en tronc de cône à diamètre croissant en direction de l'extrémité du filetage, de sorte que le manchon est vissé à force sur la barre et qu'il se produit une déformation plastique dans la région de la fin du filetage, caractérisé en ce que, dans la région de la fin du filetage, pendant l'opération d'écroûtage nécessaire avant la formation du filetage par roulage, le diamètre de la partie écroûtée va en croissant en tronc de cône, et le filetage obtenu par roulage a un diamètre extérieur qui va en croissant en tronc de cône vers la fin du filetage, la conicité de ce filetage de l'extrémité de la barre étant limitée à une mesure telle qu'un manchon à diamètre intérieur du filetage constant ou à filetage à conicité dans la région de la fin du filetage inférieure à celle de la barre, ne se fend pas quand il est vissé sur la barre.

2. Outil à rouler les filetages destiné à la mise en oeuvre du procédé selon la revendication 1, caractérisé en ce que le diamètre extérieur (14) du rouleau va en se rétrécissant en tronc de cône dans la région de la fin du filetage (15), de sorte que l'on peut avec cet outil réaliser sur la barre (17) un filetage (18,19) à diamètre extérieur croissant.
